# EUROPÄISCHE PATENTSCHRIFT

(11) **EP 1 446 242 B1**
(45) Veröffentlichungstag und Bekanntmachung des Hinweises auf die Patenterteilung: **02.12.2009**
(21) Anmeldenummer: 02781241.1
(22) Anmeldetag: 11.10.2002
(51) Int. Cl.: B21B 1/46, B21B 37/68

(54) **VERFAHREN UND VORRICHTUNG ZUR KONTINUIERLICHEN HERSTELLUNG EINES GEWALZTEN METALLBANDES AUS EINER METALLSCHMELZE**
METHOD AND DEVICE FOR THE CONTINUOUS PRODUCTION OF A ROLLED METAL STRIP FROM A MOLTEN METAL
PROCEDE ET DISPOSITIF DE REALISATION EN CONTINU D'UN FEUILLARD METALLIQUE LAMINE A PARTIR D'UN METAL EN FUSION

(30) Priorität: 24.10.2001 AT 16892001
(43) Veröffentlichungstag der Anmeldung: 18.08.2004
(73) Patentinhaber: Siemens VAI Metals Technologies GmbH & Co, 4031 Linz (AT)
(72) Erfinder: HOHENBICHLER, Gerald, A-4484 Kronsdorf (AT); ECKERSTORFER, Gerald, A-4020 Linz (AT)
(74) Vertreter: Maier, Daniel Oliver
(86) Internationale Anmeldenummer: PCT/EP2002/011406
(87) Internationale Veröffentlichungsnummer: WO 2003/035291

(56) Entgegenhaltungen:
- EP-A- 0 776 984
- EP-A- 0 903 187
- WO-A-01/58612
- WO-A-99/24186
- JP-A- 8 294 715

## Beschreibung

Die Erfindung betrifft ein Verfahren zur kontinuierlichen Herstellung eines gewalzten Metallbandes aus einer Metallschmelze, insbesondere eines Stahlbandes, wobei in einem ersten Herstellungsschritt Schmelze in eine Bandgießeinrichtung eingebracht und ein gegossenes Metallband mit vorgebarer Bandbreite aus dieser ausgefördert wird und in einem nachfolgenden zweiten Herstellungsschritt das gegossene unzerteilte Metallband in mindestens einem Walzgerüst auf Endbanddicke walzverformt wird, wobei die Positionierung des Metallbandes im Walzspalt durch eine dem Walzgerüst vorgelagerte Bandlenkung mittels einer Bandlenkennrichtung erfolgt. Die Erfindung betrifft weiters eine Anlage zur Durchführung dieses Verfahrens.

Ein derartiges Verfahren und eine entsprechende Vorrichtunge zur Erzeugung eines gewalzten Stahlbandes aus einer Stahlschmelze, wobei ein dünnes Gussband nach dem Zweiwalzengießverfahren mit einer Zweiwalzengießvorrichtung erzeugt und in einem direkten Weiterverarbeitungsschritt in einem Walzgerüst unmittelbar aus der Gießhitze warmverformt wird, sind aus der EP-B 540 610 und der EP-A 760 397 bereits bekannt.

Aus der EP-B 540 610 ist es weiters bekannt, in der Produktionsanlage an mehreren Stellen Treibrollengerüste vorzusehen, um den sicheren Transport des gegossenen Bandes von der Zweiwalzengießmaschine bis zur Bandwickeleinrichtung sicherzustellen. Unmittelbar nach der Zweiwalzengießanlage ist noch vor dem ersten Treibrollengerüst eine Lenkrolle zur Justierung des Bandtransportes nach dem Verlassen der Schlingengrube vorgesehen. Dieses erste Treibrollengerüst soll die Querwanderbewegung des Bandes in der Anlage verhindern. Dies ist jedoch nur innerhalb einer beschränkten Transportstrecke möglich. Weiters sind vor und nach einer Besäumschere Treibrollengerüste positioniert, um das Stahlband beim Längsbesäumen unter Zug zu halten.

Aus der EP-A 760 397 ist ebenfalls eine Zweiwalzengießanlagen mit einem nachgeordneten Walzgerüst zur Inline-Verformung des Metallbandes bekannt. Dem Walzgerüst ist nach einer der beschriebenen Ausführungsformen ein Treibrollenpaar im Abstand vorgelagert, um das Gussband eingangsseitig des Walzgerüstes unter Zug zu halten und zusätzlich ist zwischen

dem Treibrollenpaar und dem Walzgerüst eine Tänzerrollen in einer Bandschlaufe zur Vermeidung eines mäanderförmigen Bandlaufes beim Eintritt in das Walzgerüst positioniert (Fig. 3). Nach einer weiteren Ausführungsform sind zur Vermeidung des störenden Bandlaufs mehrere Lenk- oder Treibrollen im Abstand zueinander in einem temperaturkontrollierten Bereich vor dem Walzgerüst angeordnet und notwendig (Fig. 7).

Aus der EP 903 187 A2 sind ein Verfahren und eine Anlage zur Bandlenkung eines gegossenen Bandes vor dessen Eindritt in ein Walzgerüst gemäß Oberbegriff der unadhängigen Ansprüche zu entnehmen. Offenbart werden Bänder mit einer definierten Bandbreite

Aufgabe der Erfindung ist es daher, diese beschriebenen Nachteile des Standes der Technik zu vermeiden und ein Verfahren und eine Vorrichtung vorzuschlagen, wodurch für das Metallband eingangsseitig des Walzgerüstes bzw. dem Ort der Walzverformung in Abhängigkeit von den Banddimensionen mit geringem Anlagenaufwand ein stabiler Bandeinlauf in das Walzgerüst gewährleistet ist.

Diese Aufgabe wird bei einem Verfahren der eingangs genannten Art dadurch gelöst, dass die Bandlenkung im Abstand vom 1,0-fachen bis 10,0-fachen der Bandbreite, vorzugsweise im Abstand vom 1,5-fachen bis 5,0-fachen der Bandbreite, vor diesem Walzgerüst einwirkt bzw. durchgeführt wird wobei das gegossene Metallband eine Banddicke unter 20mm, vorzugsweise zwischen 1mm und 12mm, aufweist, und der Abstand der Banbdlenkeinrichtung (19) vom Walzgerüst (18) mittels Führungen, auf denen die Bandlenkeinrichtung (19) abgestützt ist, und mittels einer Verschiebeerinchtung (30) eingestellt wird. Es konnte ein grundsätzlicher Zusammenhang zwischen der Bandbreite des zu walzenden Metallbandes und dem optimalen Ort für den Einsatz der Bandlenkungsmaßnahmen insofern festgestellt werden, dass die Lenkungsmaßnahmen bei breiteren Bändern in größerem Abstand vor dem Walzgerüst vorgenommen werden können. Erfolgt die Bandlenkung zu Nahe am Walzgerüst, so muss ein instabiles Verhalten (z.B. Überschwingverhalten, Kantenüberdehnungen etc.) der Bandlenkung erwartet werden. Andererseits kommt es ebenfalls zu einem Verlaufen des Bandes, wenn die Maßnahmen zur Bandlenkung in zu großem Abstand vor dem Walzgerüst stattfinden. In diesem Fall gehen die Lenkungseffekte bereits vor Erreichen des Walzgerüstes wieder verloren.

Ein optimaler Bandlauf stellt sich ein, wenn das Metallband in einem Bereich stromaufwärts des Walzgerüstes, zwischen einer Bandlenkeinrichtung und dem Walzspalt, unter einem Bandzug zwischen 2,0 MPa und 15 MPa, vorzugsweise zwischen 4,0 MPa und 8,0 MPa, gehalten wird. Ist der Bandzug zu gering, so kommt es zu einem Verlaufen des Bandes, z.B. durch einseitige Druckspannungen. Dies macht sich durch Instabilitäten, z.B. ein Flattern des Bandes, bemerkbar. Andererseits steigt mit zunehmendem Bandzug das Bandrissrisiko. Da die Bandtemperatur in diesem Bereich hoch gehalten wird, ist die Festigkeit des Metallbandes entsprechend geringer und damit auch die zulässige Andrückkraft, die auf das Metallband aufgebracht werden kann, ohne Eindrückungen der Treibrollen in ihm zu verursachen.

Zur Durchführung einer präzisen Bandmittenlagenregelung ist es notwendig dass, vorzugsweise nahe dem Ort der Einwirkung der Bandlenkung auf das Metallband, die seitliche Ist-Abweichung des Metallbandes von der vorgegebenen Bandlaufrichtung erfasst und in Abhängigkeit davon die Position von Stellorganen der Bandienkeinrichtung geregelt wird.

Eine zusätzliche Stabilisierung des Bandlaufes kann erreicht werden, wenn das Metallband in einem Bereich stromaufwärts der Bandlenkeinrichtung unter einem Bandvorzug gehalten wird. In diesem Bereich kann der Bandzug geringer gehalten werden, als im nachfolgenden Einlaufbereich des Walzgerüstes und dient vorwiegend der Beruhigung und Abstützung des aus der Gießmaschine austretenden Metallbandes. Vorzugsweise wird der Bandvorzug durch das Eigengewicht des in einer Schlingengrube durchhängenden Metallbandes erzeugt bzw. eingestellt. Alternativ hierzu kann der Bandvorzug durch eine der Bandlaufrichtung entgegengesetzt wirkende Bremskraft erzeugt bzw. eingestellt werden.

Eine weitere Stabilisierung des Bandlaufes kann erreicht werden, wenn in einem Abstand vom Ort der Einwirkung der Bandlenkung, der dem 1,0-fachen bis 10,0-fachen der Bandbreite, vorzugsweise dem 1,5-fachen bis 5,0-fachen der Bandbreite, entspricht, vor oder nach dem Ort der Walzverformung, eine Bandlauf-Zentrierhilfe auf das Metallband einwirkt. Dies ist Insbesondere in den Betriebsphasen von Bedeutung, in denen das Walzgerüst offen ist, d.h. keine Walzverformung des Metallbandes stattfindet, insbesondere in der Anfahrphase des Produktionsablaufes. Gleichzeitig dient die Bandlauf-Zentrierhilfe als Fixpunkt für die Bandmittenlagenregelung, um trotz der geringen Bandzüge eine hinreichende Bandzentrierung realisieren zu können.

Zur Erzeugung eines gegossenen Metallbandes mit einer Banddicke unter 20 mm, vorzugsweise zwischen 1 mm und 12 mm und eines in einem kontinuierlichen Herstellungsprozess erzeugten warmgewalzten Metallbandes wird weiters eine Anlage vorgeschlagen, bestehend aus einer Bandgießeinrichtung, vorzugsweise einer Zweiwaizengießmaschine und mindestens einem nachgeordneten Walzgerüst zur Inline-Walzumformung des gegossenen unzerteilten Metallbandes, sowie einer zwischen der Bandgießeinrichtung und dem Walzgerüst angeordneten Bandlenkeinrichtung. Diese Anlage ist dadurch gekennzeichnet, dass die Bandlenkeinrichtung dem Walzgerüst im Abstand vom 1,0-fachen bis 7,0-fachen der Bandbreite, vorzugsweise im Abstand vom 1,5-fachen bis 5,0-fachen der Bandbreite, vorgeordnet ist.

Die Bandlenkeinrichtung ist auf Führungen abgestützt und zwischen Bandlenkeinrichtung und Führungen eine Verschiebeeinrichtung für die Bandlenkeinrichtung angeordnet. Die Führungen sind hierbei parallel zur Bandlaufrichtung ausgerichted. Vorzugsweise ist diese Bandlenkeinrichtung von einem Mehrrollentreiber, vorzugsweise von einem Zweirollentreiber gebildet.

Eine vorteilhafte Weiterbildung dieser Anlage, mit den zuvor beschriebenen Vorteilen, ergibt sich, wenn in der Bandlenkeinrichtung Metallband-Transportmittel angeordnet sind, vorzugsweise die Treibrollen eines Mehrrollentreibers, die mit Anstell- und Regeleinrichtungen zusammenwirken und mittels welchen die Einstellung eines Bandzuges zwischen 2,0 MPa und 10 MPa, vorzugsweise zwischen 4,0 MPa und 7,0 MPa, zwischen der Bandlenkeinrichtung und dem Walzgerüst oder der Bandlauf-Zentrierhilfe oder einem sonstigen Aggregat in der Bandlauflinie vorgebbar ist.

Ein optimales Einwirken auf den Bandlauf ist gegeben, wenn der Bandlenkeinrichtung eine Bandlagen-Messeinrichtung zugeordnet ist und in der Bandlenkeinrichtung Metaliband-Transportmittel angeordnet sind, vorzugsweise die Treibrollen eines Mehrrollentreibers, wobei mindestens eines der Metallband-Transportmittel in einer um eine Achse schwenkbaren Trageinrichtung drehbar abgestützt sind und diese mit Steuer- oder Regeleinrichtungen zur Beeinflussung der Bandlaufrichtung zusammenwirken. Die schwenkbare Achse ist vorzugsweise vertikal als Hochachse oder parallel zur Bandlaufrichtung ausgerichtet.

Nach einer vorteilhaften Ausführungsform bildet die Bandlenkeinrichtung selbst die schwenkbare Trageinrichtung und diese ist auf Führungen verlagerbar abgestützt und mit einem Verstellantrieb verbunden, der vorzugsweise ein Koppelgetriebe ist. Andere mechanische, elektromechanische, hydraulische oder elektrohydraulische Antriebe sind ebenfalls möglich. Die Führungen können von Gelenkvierecken oder anderen kinematischen Getrieben, Schienen, Leisten, Rollen, etc, gebildet sein.

Zur Erzielung eines optimalen Bandlaufes wird weiters vorgeschlagen, dass zwischen der Bandgießeinrichtung und der Bandlenkeinrichtung eine Einrichtung zur Erzeugung eines Bandvorzuges im Metallband angeordnet ist. Diese Einrichtung kann beispielsweise von einer Schlingengrube gebildet werden, wobei im wesentlichen die Länge der durchhängenden Schlaufe den Bandzug bestimmt. Zusätzlich wirkt die durchhängende Bandschlaufe als Dämpfungsglied zwischen der Zweiwalzengießeinrichtung und dem Walzgerüst, wodurch störende Rückkopplungen zwischen den abfolgenden Verfahrensschritten vermieden werden. Nach einer anderen Ausführungsform ist die Einrichtung zur Erzeugung eines Bandvorzuges von einer vorzugsweise horizontalen und reibungsbehafteten Bandstützeinrichtung, insbesondere einem Rollgang mit Bremsrollen, gebildet. Zwischen den Bremsrollen oder an deren Stelle können einfache, unbewegte, reibungsbehaftete mechanische Stützelemente vorgesehen sein. Hierbei bestimmt die Länge der Bandstützeinrichtung den Bandzug, wobei die wirksame Länge der Bandstützeinrichtung mindestens das 1,5-fache der Bandbreite, vorzugsweise mindestens das 2,5-fache der Bandbreite beträgt. Die wirksame Länge ist die Länge des mit Bremsrollen bestückten Rollganges.

Zur Aufrechterhaltung der Lenkfunktion im Bereich des Walzgerüstes, insbesondere bei geöffnetem Walzspalt, wird vorgeschlagen, dass stromabwärts des Walzgerüstes oder zwischen der Bandlenkeinrichtung und dem Walzgerüst eine Bandlauf-Zentrierhilfe, vorzugsweise ein nicht lenkbarer Zwei- oder Dreirollentreiber, angeordnet ist. Die Bandlenkeinrichtung und die Bandlauf-Zentrierhilfe sind das 1,0-fache bis 10,0-fache der Bandbreite, vorzugsweise das 1,5-fache bis 5,0-fache der Bandbreite, voneinander entfernt angeordnet. Daraus folgt, dass das Walzgerüst und die Bandlenkeinrichtung zueinander sehr nahe positioniert sind, wenn die Bandlauf-Zentrierhilfe stromabwärts vom Walzgerüst steht und dass das Walzgerüst und die Bandlenkeinrichtung weiter voneinander entfernt sind, wenn die Bandlauf-Zentrlerhilfe stromaufwärts des Walzgerüstes steht.

Um ein stabiles Hochfahren des Produktionsprozesses bzw. der Anlage während der Startphase zu gewährleisten wird wie folgt vorgegangen :
- Das die Bandgießeinrichtung verfassende, gegossene Metallband wird im wesentlichen mit einer der Gießgeschwindigkeit entsprechenden Bandlaufgeschwindigkeit, bei geöffnetem Walzspalt des Walzgerüstes durch die Anlage geführt und in die Bandhaspeleinrichtung eingefädelt,
- es wird ein geregelter Bandzug zwischen einer Bandlenkeinrichtung und einer dem Walzgerüst vorgeordneten Bandlauf-Zentrierhilfe oder einer dem Walzgerüst nachgeordneten Bandlauf-Zentrierhilfe oder der Bandhaspeleinrichtung eingestellt,
- gleichzeitig oder nachfolgend wird eine geregelte Bandlenkung in einem Abstand vor dem Walzgerüst zugeschaltet;
- die Arbeitswalzen des Walzgerüstes werden auf einen Walzspalt entsprechend der Bandenddicke eingestellt und
- die Walzgeschwindigkeit wird an die Gießgeschwindigkeit angepasst.

Die geregelte Bandlenkung wird hierbei in einem Abstand, der dem 1,0-fachen bis 10,0-fachen der Bandbreite, vorzugsweise dem 1,5-fachen bis 5,0-fachen der Bandbreite des gegossenen Metallbandes entspricht, stromaufwärts des Walzgerüstes auf das sich unter Bandzug befindliche Metallband zugeschaltet. Verteilhaft wird der geregelte Bandzug zwischen der Bandlenkeinrichtung und der Bandhaspeleinrichtung oder einer Bandlauf-Zentrierhilfe auf einen Wert zwischen 2,0 MPa und 15 MPa, vorzugsweise zwischen 4,0 MPa und 8,0 MPa, gehalten. Dieser Bandzug wird bereits vor der Arbeitswalzenanstellung, d.h. vor Beginn des Walzvorganges, auf das gegossene Metallband aufgebracht und während des Walzvorganges aufrechterhalten.

Weitere Vorteile und Merkmale der vorliegenden Erfindung ergeben sich aus der nachfolgenden Beschreibung nicht einschränkender Ausführungsbeispiele, wobei auf die beiliegenden Figuren Bezug genommen wird, die folgendes zeigen:
- Fig. 1: eine schematische Darstellung der erfindungsgemäßen Anlage nach einer ersten Ausführungsform,
- Fig. 2: eine schematische Darstellung der erfindungsgemäßen Anlage nach einer zweiten Ausführungsform.
- Fig.3: eine bevorzugte Ausführungsform der erfindungsgemäßen Bandlenkeinrichtung.

In den nachfolgend beschriebenen Ausführungsformen gemäß den Figuren 1 bis 3 sind gleiche Bauteile mit identischen Bezugszeichen gekennzeichnet.

In den Fig. 1 und 2 ist eine erfindungsgemäße Anlage zur kontinuierlichen Herstellung eines gewalzten Metallbandes 1 aus einer Metallschmelze 2 dargestellt, wobei in einem ersten Produktionsschritt aus der Metallschmelze ein gegossenes Metallband 3 erzeugt wird und in einem zweiten direkt anschließenden Produktionsschritt das gegossene Metallband 3 einer Warmverformung in einem Walzprozess unterworfen wird. Das solcherart erzeugte gewalzte Metallband 1 wird anschließend, gegebenenfalls unter Zwischenschaltung eines gesteuerten Abkühlprozesses, der hier nicht näher beschrieben ist, zu Bunden 4 vorgegebenen Gewichtes gewickelt.

Zur Erzeugung des gegossenen Metallbandes mit einer Banddicke zwischen 1,0 und 20 mm wird eine Bandgießeinrichtung 5 eingesetzt, deren strangbildende Kerneinheit von einem einzelnen unterseitig horizontal laufenden Band oder mehreren umlaufenden Bändern, Raupen oder Kokillenwänden gebildet ist. In Fig. 1 ist als eine mögliche Ausführungsform eine Zweiwalzengießmaschine 6 schematisch dargestellt, die von zwei um horizontale Achsen 7, 7' rotierenden Gießwalzen 8. 8' gebildet ist und zusammen mit stimseitig an die Gießwalzen angepressten Seitenwänden 9 einen Formhohlraum 10 für die Aufnahme der Metallschmelze 2 bildet, die über ein Zwischengefäß 11 zugeführt wird. Zwischen den Gießwalzen 8, 8' wird in einem schnell ablaufenden Erstarrungsprozess das gegossenen Metallband 3 in einem Gießspalt 12 gebildet und nach unten ausgefördet. Das gegossene Metallband 3 wird anschließend in die Horizontale umgelenkt und durchläuft eine von einer Schlingengrube 16 gebildeten Einrichtung 15 zur Erzeugung eines Bandvorzuges. Mit der in der Schlingengrube 16 durchhängenden Bandschlaufe 17 werden auch temporäre, produktionsbedingte Geschwindigkeitsunterschiede in Bandlauf zwischen Bandgießeinrichtung 5 und dem Walzgerüst 18 ausgeglichen. Durch die Länge der durchhängenden Bandschlaufe 17 wird ein leichter Vorzug auf das gegossene Metallband 3 ausgeübt und ein stabilisierter, gleichmäßiger Bandlauf zur nachgeordneten Bandlenkeinrichtung 19 gewährleistet.

Nach einer weiteren Ausführungsform, die in Fig. 2 schematisch dargestellt ist, wird die Einrichtung 15 zur Erzeugung eines Bandvorzuges und damit der Vorzug auf das Metallband von einer horizontal ausgerichteten Bandstützeinrichtung 20 ausgeübt, die das darüber hinweggleitende gegossene Metallband 3 bremst. Diese Bremswirkung wird von im Rollgang 21 der Bandstützeinrichtung 20 gelagerten Bremsrollen 22 erzeugt, wobei hierfür eine Rollgangslänge L ausreicht, die der 1,5-fachen bis 2,5-fachen Bandbreite des gegossenen Metallbandes 3 entspricht.

Die Bandlenkeinrichtung 19 ist mit von Treibrollen 24, 25 gebildeten, verstellbaren Metallband-Transportmitteln 26 ausgestattet. Nach Fig. 1 ist die Bandlenkeinrichtung 19 als Zweirollentreiber 27 ausgebildet und in einem von der Breite des gegossenen Metallbandes 3 mitbestimmten Abstand A vor dem Walzgerüst 18 angeordnet. Dieser Abstand A liegt in einem Bereich, der das 1,0-fache bis 10,0-fache der Bandbreite beträgt. Der Gerüstrahmen 28 der Bandlenkeinrichtung 19 ist auf Führungen 29, die als Gleitführungen oder Rollenführungen gestaltet sein können, abgestützt und wird von einer Verschiebeeinrichtung 30 , die als Druckmittelzylinder ausgebildet ist und die einerseits am Gerüstrahmen 28 und andererseits an den Führungen 29 angreift, in die vorbestimmte bandbreitenabhängige Position (Abstand A) gebracht. Weiters wird durch die Treibrollen 24, 25 des Zweirollentreibers 27 eine Bremskraft auf das die Arbeitswalzen 32, 32' des Walzgerüst 18 durchlaufende Metallband ausgeübt, die einem Bandzug zwischen 2,0 MPa und 15,0 MPa entspricht.

Die Bandlenkfunktion kann mit verschiedenen Ausführuhgsformen der Bandlenkeinrichtung 19 in Verbindung mit einer Bandlagenmittenregelung erfüllt werden.

Nach der in Fig. 1 dargestellten Ausführungsform ist die verstellbaretreibrolle 24 in einer schwenkbaren Trageinrichtung 33 drehbar abgestützt und mit einer entsprechenden Anstell-und Regeleinrichtung 34 und mit einer Bandlagen-Messeinrichtung 35 zu ihrer Positionierung gekoppelt. Die Bandlagen-Messeinrichtung 35 ist nahe der Bandienkeinrichtung 19 stromabwärts von ihr angeordnet. Eine Positionierung der Bandlagen-Messeinrichtung stromaufwärts der Bandienkelnrichtung ist ebenfalls möglich. Mit dieser Bandlagen-Messelnrichtung wird die Abweichung des Metallbandes von der vorgegebenen Bandlaufmitte erfasst und ein entsprechendes Signal an die Anstell- und Regeleinrichtung 34 übermittelt. Die Schwenkbewegung der Trageinrichtung 33, durch die eine Schrägstellung der Achse 36 einer Treibrolle 24 in Relation zur Achse 37 der weiteren Treibrolle 25 (Drehverstellung in Pfeilrichtung) oder beider in einer gemeinsamen Trageinrichtung abgestützen Treibrollen (24, 25) **in** Relation zur augenblicklichen Bandlaufrichtung um maximal einige wenige Winkelgrade erzielt wird, ermöglicht eine Ausrichtung des gegossenen Metallbandes 3 auf die vorgegebene Bandlaufrichtung R und gewährleistet damit ein mittiges Durchführen des Metallbandes durch das nachgeordneten Walzgerüst 18.

**In** Fig. 2 ist eine Ausführungsform schematisch angedeutet, bei der auf die schwenkbare Trageinrichtung 33 der Treibrolle 24 regelbare Anpresskräfte in Pfeilrichtung aufgebracht werden, vorzugsweise im Bereich der gegenüberliegenden Lagerstellen der Treibrolle in der schwenkbaren Trageinrichtung 33. Die hierbei quer zur Bandlaufrichtung R in das gegossenen Metallband 3 einfließenden Querkräfte verlagern die Bandlaufrichtung in Richtung dieser Querkräfte.

Fig. 3 zeigt in schematischer Darstellung eine bevorzugte Ausführungsform der Bandienkelnrichtung 19. Der die Treibrollen 24, 25 aufnehmende Gerüstrahmen 28 ist über gebogene, insbesondere kreisbogenförmige Führungen 49 um eine vertikale Achse 50 schwenkbar abgestützt und durch eine Verschwenkeinrichtung 51, die beispielsweise von hydraulischen oder elektromechanischen Betätigungseinrichtungen, insbesondere auch mit einem Koppelgetriebe, gebildet ist, in seiner Ausrichtung zur Bandlaufrichtung R einstellbar. Die vertikale Achse 50 stellt den Momentanpol der Schwenkbewegung dar. Die dadurch auf das Metallband einwirkenden Querkräfte bzw. Differenzbandzüge verlagern die Bandlaufrichtung in Richtung dieser Querkräfte.

Der Bandlenkeinrichtung 19 ist eine Bandlagen-Messeinrichtung 35, z.B. ein optisches, kapazitives oder induktives Messsystem, zugeordnet, die die ist-Lage der Bandkanten bzw. der Bandmitte des Metallbandes bestimmt. Die ermittelten Messergebnisse werden einer Regeleinrichtung zugeführt von der Steuersignale an die jeweiligen Stellorgane der Bandlenkeinrichtung abgegeben werden.

Um trotz des geringen Bandzuges eine hinreichende Bandzentrierung realisieren zu können, ist eine Bandlaufzentrierhilfe 46 stromabwärts der Bandlenkeinrichtung 19 entweder vor oder hinter dem Walzgerüst 18 positioniert. Sie bildet einen Fixpunkt für die Bandlenkung und hat bei geschlossenem Walzgerüst 18 eine zusätzliche stabilisierende Wirkung auf den Bandlauf. In Fig. 1 ist die Bandlauf-Zentrierhilfe 46 als Dreirollentreiber schematisch dargestellt und auslaufseitig des Walzgerüstes 18 dargestellt, in Fig. 2 ist die Bandlauf-Zentrierhilfe 46 als Zweirollentreiber einlaufseitig des Walzgerüstes 18 dargestellt.

In einem Warmverformungsprozess, der im Walzgerüst 18 (Duo-, Quarto- oder Sextowalzwerk) erfolgt, wird das gegossene Metallband 3 mit einem Reduktionsgrad von bis zu 50% in einem inline-Walzvorgang zu einem warmgewalzten Metallband 1 mit vorbestimmter Endbanddicke gewalzt. Höhere Reduktionsgrade und damit geringere Endbanddicken sind bei Einsatz mehrgerüstiger Walzstraßen erzielbar. Zur Einstellung einer vorbestimmten gleichmäßigen Walztemperatur kann dem Walzgerüst 18 eine Temperaturausgleichszone 39 vorgeschalten sein, die von einem tunnelförmigen Temperaturausgleichsofen oder einer Bandkantenheizung gebildet ist. Nach Verlassen des Walzgerüstes 18 wird das Metallband 1 in einer Kühlstrecke 40 kontrolliert abgekühlt, entsprechend dem gewünschten Bundgewicht mit einer Querteilschere 41 zerteilt und in einer Bandhaspelanlage 42 zu Bunden 4 gewickelt.

Während eines Anfahrvorganges, bei dem das erste Stück eines gegossenen Metallbandes bei Gießgeschwindigkeit mit, z.B., einem Anfahrstrang durch die Anlage gefädelt wird, ist der Walzspalt 44 des Walzgerüstes 18 offen. Der Anfahrstrang wird mit der Querteilschere von gegossenen Metallband getrennt und das Metallband der Haspelanlage zugeführt und angewickelt. Schon vor dem Anwickeln erfolgt der Aufbau eines Bandzuges, im speziellen zwischen der Bandlenkeinrichtung 19 und der Bandlauf-Zentrierhilfe 46 und gleichzeitig oder nachfolgend die Einstellung eines vorbestimmten Bandzuges. Im weiteren werden die Arbeitswalzen 32, 32' des Walzgerüstes entsprechend dem gewünschten Walzspalt 44 zusammengefahren und die Haspelgeschwindigkeit an den im Walzgerüst eingestellten Verformungsgrad angepasst. Damit ist der stationäre Betriebszustand der Anlage erreicht. Anstelle der Bandlauf-Zentrierhilfe 46 kann zum Aufbau des Bandzuges auch die Bandhaspelanlage 42 oder der ihr vorgelagerte Einlauftreiber 48 herangezogen werden. Jede zwischen der Bandlenkeinrichtung 19 und der Bandhaspelanlage positionierte Treiberanordnung kann diese Funktion erfüllen.

## Patentansprüche

1. Verfahren zur kontinuierlichen Herstellung eines gewalzten Metallbandes (1) aus einer Metallschmelze (2), insbesondere eines Stahlbandes, wobei in einem ersten Herstellungsschritt Schmelze in eine Bandgießeinrichtung (5) eingebracht und ein gegossenes Metallband (3) mit vorgegebener Bandbreite aus dieser ausgefördert wird und in einem nachfolgenden zweiten Herstellungsschritt das gegossene unzerteilte Metallband in mindestens einem Walzgerüst (18) auf Endbanddicke walzverformt wird, wobei die Positionierung des Metallbandes im Walzspalt (44) durch eine dem Walzgerüst vorgelagerte Bandlenkung erfolgt, **dadurch gekennzeichnet dass** die Bandlenkung im Abstand, vom 1,0-fachen bis 10,0-fachen der Bandbreite, vorzugsweise dem 1,5-fachen bis 5,0-fachen der Bandbreite, vor diesem Wolzgerüst einwirkt bzw durchgeführt wird, wobei das gegossene Metallband eine Banddicke unter 20mm, vorzugsweise zwischen 1mm und 12mm aufweist, und
der Abstand der Bandlenkeinrichtung (19) vom Walzgerüst (18) mittels Führungen, auf denen die Bandlenkeinrichtung (19) obgestützt ist, und mittels einer Verchiebeeinrichtung (30) eingestellt wird.

2. Verfahren nach Anspruch 1, **dadurch gekennzeichnet, dass** das Metallband (3) in einem Bereich stromaufwärts des Walzgerüstes (18), zwischen der Bandlenkeinrichtung (19) und dem Walzspalt (44), unter einem Bandzug zwischen 2,0 MPa und 15 MPa, vorzugsweise zwischen 4,0 MPa und 8,0 MPa, gehalten wird.

3. Verfahren nach einem der vorhergehenden Ansprüche, **dadurch gekennzeichnet, dass** vorzugsweise nahe dem Ort der Einwirkung der Bandlenkung auf das Metallband die seitliche Ist-Abweichung des Metallbandes von der vorgegebenen Bandlaufrichtung erfasst und in Abhängigkeit davon die Position von Stellorganen der Bandlenkeinrichtung (19) geregelt wird.

4. Verfahren nach einem der vorhergehenden Ansprüche, **dadurch gekennzeichnet, dass** das Metallband (3) in einem Bereich stromaufwärts der Bandlenkeinrichtung (19) unter einem Bandvorzug gehalten wird.

5. Verfahren nach Anspruch 4, **dadurch gekennzeichnet, dass** der Bandvorzug durch das Eigengewicht des in einer Schlingengrube (16) durchhängenden Metallbandes (3) erzeugt bzw. eingestellt wird.

6. Verfahren nach Anspruch 4, **dadurch gekennzeichnet, dass** der Bandvorzug durch eine der Bandlaufrichtung (R) entgegengesetzt wirkende Bremskraft erzeugt bzw. eingestellt wird.

7. Verfahren nach einem der vorhergehenden Ansprüche, **dadurch gekennzeichnet, dass** in einem Abstand (B) vom Ort der Einwirkung der Bandlenkung, der dem 1,0-fachen bis 10-fachen der Bandbreite, vorzugsweise dem 1,5-fachen bis 5,0-fachen der Bandbreite, entspricht, eine Bandlauf-Zentrierhilfe (46), insbesondere bei offenem Walzgerüst (18), vor oder nach dem Ort der Walzverformung einwirkt.

8. Anlage zur kontinuierlichen Herstellung eines gewalzten Metallbandes (1), insbesondere eines Stahlbandes, bestehend aus einer Bandgießeinrichtung (5), vorzugsweise einer Zweiwalzengießmaschine (6), zur Erzeugung eines gegossenen Metallbandes (3) mit einer Banddicke unter 20 mm, vorzugsweise zwischen 1 mm und 12 mm, und mindestens einem nachgeordneten Walzgerüst (18) zur Inline-Walzumformung des gegossenen unzerteilten Metallbandes, sowie einer zwischen der Bandgießeinrichtung (5) und dem Walzgerüst (18) angeordneten Bandlenkeinrichtung (19), **dadurch gekennzeichnet, dass** die Bandlenkeinrichtung (19) dem Walzgerüst (18) im Abstand (A) vom 1,0-fachen bis 10,0-fachen der Bandbreite, vorzugsweise im Abstand vom 1,5-fachen bis 5,0-fachen der Bandbreite, vorgeordnet ist, die Bandlenkeinrichtung (19) auf Führungen (29) abgestützt ist und zwischen Bandlenkeinrichtung (19) und Führungen (29) eine Verschiebeeinrichtung (30) für die Bandlenkeinrichtung (19) zur Einstellung des Abstandes vom Walzgerüst (18) angeordnet ist

9. Anlage nach Anspruch 8, **dadurch gekennzeichnet, dass** die Bandlenkeinrichtung (19) von einem Mehrrollentreiber, vorzugsweise von einem Zweirollentreiber (27), gebildet ist.

10. Anlage nach Anspruch 8 oder 9, **dadurch gekennzeichnet, dass** in der Bandlenkeinrichtung (19) Metallband-Transportmittel (26) angeordnet sind, vorzugsweise die Treibrollen (24, 25) eines Mehrrollentreibers, die mit Anstell- und Regeleinrichtungen (34) zusammenwirken und mittels welchen die Einstellung eines Bandzuges zwischen 2,0 MPa und 15 MPa, vorzugsweise zwischen 4,0 MPa und 8,0 MPa, zwischen der Bandlenkeinrichtung (19) und dem Walzgerüst (18) oder der Bandlauf-Zentrierhilfe (46) oder einem sonstigen Aggregat der Bandlauflinie vorgebbar ist.

11. Anlage nach einen der Ansprüche 8 bis 10, **dadurch gekennzeichnet, dass** der Bandlenkeinrichtung (19) eine Bandlagen-Messeinrichtung (35) zugeordnet ist und dass in der Bandlenkeinrichtung (19) Metallband- Transportmittel (26) angeordnet sind, vorzugsweise die Treibrollen **(24,** 25) eines Mehrrollentreibers, wobei mindestens eines der Metallband-Transportmittel (26) in einer schwenkbaren Trageinrichtung (33) drehbar abgestützt sind und diese mit Steuer- oder Regeleinrichtungen (34) zur Beeinflussung der Bandlaufrichtung (R) zusammenwirken.

12. Anlage nach Anspruch 11, **dadurch gekennzeichnet, dass** die Bandlenkeinrichtung (19) die schwenkbare Trageinrichtung (33) bildet und diese auf vorzugsweise bogenförmigen Führungen (49) verlagerbar abgestützt und mit einem Verstellantrieb (51), vorzugsweise einem Koppelgetriebe, verbunden ist.

13. Anlage nach einem der Ansprüche 8 bis 12, **dadurch gekennzeichnet, dass** zwischen der Bandgießeinrichtung (5) und der Bandlenkeinrichtung (19) eine Einrichtung (15) zur Erzeugung eines Bandvorzuges im Metallband (3) angeordnet ist.

14. Anlage nach Anspruch 13, **dadurch gekennzeichnet, dass** die Einrichtung (15) zur Erzeugung eines Bandvorzuges von einer Schlingengrube (16) gebildet ist.

15. Anlage nach Anspruch 13, **dadurch gekennzeichnet, dass** die Einrichtung (15) zur Erzeugung eines Bandvorzuges von einer vorzugsweise horizontalen und reibungsbehafteten Bandstützeinrichtung (20), insbesondere einem Rollgang (21) mit Bremsrollen (22), gebildet ist.

16. Anlage nach Anspruch 15, **dadurch gekennzeichnet, dass** die wirksame Länge (L) der Bandstützeinrichtung (20) mindestens das 1,5-fache der Bandbreite, vorzugsweise mindestens das 2,5-fache der Bandbreite aufweist.

17. Anlage nach einem der Ansprüche 8 bis 16, **dadurch gekennzeichnet, dass** stromabwärts des Walzgerüstes (18) oder zwischen der Bandlenkeinrichtung (19) und dem Walzgerüst (19) eine Bandlauf-Zentrierhilfe (46), vorzugsweise ein nicht lenkbarer Zwei- oder Dreirollentreiber, angeordnet ist.

18. Anlage nach Anspruch 17, **dadurch gekennzeichnet, dass** die Bandlenkeinrichtung (19) und die Bandlauf-Zentrierhilfe (46) im Abstand (B) vom 1,0-fachen bis 10,0-fachen der Bandbreite, vorzugsweise im Abstand vom 1,5-fachen bis 5,0-fachen der Bandbreite, voneinander entfernt angeordnet sind.

## Claims

1. Process for continuously producing a rolled metal strip (1) from a metal melt (2), in particular a steel strip, in which, in a first production step, melt is introduced into a strip-casting device (5), and a cast metal strip (3) with a predetermined strip width is removed from the strip-casting device, and in a second, subsequent production step, the cast, undivided metal strip is roll-deformed in at least one rolling stand (18) until it reaches its final strip thickness, the metal strip being positioned in the roll nip (44) by a strip diversion mounted upstream of the rolling stand, **characterized in that** the strip diversion takes effect or is carried out at a distance of 1.0 times to 10.0 times the strip width, preferably 1.5 times to 5.0 times the strip width, upstream of this rolling stand, with the cast metal strip having a strip thickness of less than 20 mm, preferably between 1 mm and 12 mm, and with the distance of the strip-diverting device (19) from the rolling stand (18) being set by means of guides, on which the strip-diverting device (19) is supported, and by means of a displacement device (30).

2. Process according to Claim 1, **characterized in that** the metal strip (3), in a region upstream of the rolling stand (18), between the strip-diverting device (19) and the roll nip (44), is held under a strip tension of between 2.0 MPa and 15 MPa, preferably between 4.0 MPa and 8.0 MPa.

3. Process according to one of the preceding claims, **characterized in that** the actual lateral deviation of the metal strip from the predetermined strip-running direction is recorded, preferably close to the location where the strip diversion acts on the metal strip, and the position of actuators of the strip-diverting device (19) is controlled as a function of this parameter.

4. Process according to one of the preceding claims, **characterized in that** the metal strip (3) is held under a strip pretension in a region upstream of the strip-diverting device (19).

5. Process according to Claim 4, **characterized in that** the strip pretension is produced or set by means of the intrinsic weight of the metal strip (3) hanging down in a looping pit (16).

6. Process according to Claim 4, **characterized in that** the strip pretension is produced or set by a braking force which acts in the opposite direction to the strip-running direction (R).

7. Process according to one of the preceding claims, **characterized in that** a strip-running centering aid (46), in particular when the rolling stand (18) is open, is active, upstream or downstream of the location of the rolling deformation, at a distance (B) from the location of action of the strip diversion which corresponds to 1.0 times to 10.0 times the strip width, preferably 1.5 times to 5.0 times the strip width.

8. Installation for the continuous production of a rolled metal strip (1), in particular a steel strip, comprising a strip-casting device (5), preferably a two-roll casting machine (6), for producing a cast metal strip (3) with a strip thickness of less than 20 mm, preferably between 1 mm and 12 mm, and at least one downstream rolling stand (18) for in-line roll forming of the cast, undivided metal strip, as well as a strip-diverting device (19) arranged between the strip-casting device (5) and the rolling stand (18), **characterized in that** the strip-diverting device (19) is arranged at a distance (A) of 1.0 times to 10.0 times the strip width, preferably at a distance of 1.5 times to 5.0 times the strip width, upstream of the rolling stand (18), the strip-diverting device (19) is supported on guides (29), and a displacement device (30) for the strip-diverting device (19) for setting the distance from the rolling stand (18) is arranged between strip-diverting device (19) and guides (29).

9. Installation according to Claim 8, **characterized in that** the strip-diverting device (19) is formed by a multi-roll driver, preferably by a two-roll driver (27).

10. Installation according to Claim 8 or 9, **characterized in that** metal-strip conveyor means (26), preferably the pinch rolls (24, 25) of a multi-roll driver, which interact with adjustment and control devices (34) and by means of which the setting of a strip tension of between 2.0 MPa and 15 MPa, preferably between 4.0 MPa and 8.0 MPa, between the strip-diverting device (19) and the rolling stand (18) or the strip-running centering aid (46) or another unit of the strip-running line can be predetermined, are arranged in the strip-diverting device (19).

11. Installation according to one of Claims 8 to 10,
**characterized in that** the strip-diverting device (19) is assigned a strip-position measuring device (35), and **in that** metal-strip conveyor means (26), preferably the pinch rolls (24, 25) of a multi-roll driver, are arranged in the strip-diverting device (19), at least one of the metal-strip conveyor means (26) being supported rotatably in a pivotable bearing device (33), these means interacting with control devices (34) for influencing the strip-running direction (R).

12. Installation according to Claim 11, **characterized in that** the strip-diverting device (19) forms the pivotable bearing device (33), and the latter is supported displaceably on preferably curved guides (49) and is connected to an adjustment drive (51), preferably a coupling mechanism.

13. Installation according to one of Claims 8 to 12,
**characterized in that** a device (15) for producing a strip pretension in the metal strip (3) is arranged between the strip-casting device (5) and the strip-diverting device (19).

14. Installation according to Claim 13, **characterized in that** the device (15) for producing a strip pretension is formed by a looping pit (16).

15. Installation according to Claim 13, **characterized in that** the device (15) for producing a strip pretension is formed by a strip-supporting device (20) which is preferably horizontal and subject to friction, in particular a roller table (21) with braking rolls (22).

16. Installation according to Claim 15, **characterized in that** the active length (L) of the strip-supporting device (20) is at least 1.5 times the strip width, preferably at least 2.5 times the strip width.

17. Installation according to one of Claims 8 to 16,
**characterized in that** a strip-running centering aid (46), preferably a non-divertible two-roll or three-roll driver, is arranged downstream of the rolling stand (18) or between the strip-diverting device (19) and the rolling stand (18).

18. Installation according to Claim 17, **characterized in that** the strip-diverting device (19) and the strip-running centering aid (46) are arranged at a distance (D) of 1.0 times to 10.0 times the strip width, preferably at a distance of from 1.5 times to 5.0 times the strip width, from one another.

## Revendications

1. Procédé de fabrication en continu d'un feuillard métallique laminé (1) à partir d'un métal en fusion (2), en particulier d'un feuillard d'acier, dans lequel, au cours d'une première étape de fabrication, on introduit du métal en fusion dans un dispositif de coulée de feuillard (5) et on extrait de celui-ci un feuillard métallique coulé (3) avec une largeur de feuillard prédéterminée et, au cours d'une deuxième étape ultérieure de fabrication, on déforme par laminage le feuillard métallique coulé non divisé dans au moins une cage de laminoir (18) jusqu'à l'épaisseur finale du feuillard, dans lequel on positionne le feuillard métallique dans l'emprise de laminage (44) par une déviation du feuillard placée avant la cage de laminoir, **caractérisé en ce que** l'on opère ou l'on effectue la déviation du feuillard à une distance de 1,0 fois à 10,0 fois la largeur du feuillard, de préférence de 1,5 fois à 5,0 fois la largeur du feuillard, avant cette cage de laminoir, dans lequel le feuillard métallique coulé présente une épaisseur de feuillard inférieure à 20 mm, de préférence comprise entre 1 mm et 12 mm, et on règle la distance entre le dispositif (19) de déviation du feuillard et la cage de laminoir (18) au moyen de guides, sur lesquels le dispositif (19) de déviation du feuillard est supporté, et au moyen d'un dispositif de déplacement (30).

2. Procédé selon la revendication 1, **caractérisé en ce que** l'on maintient le feuillard métallique (3) dans une région située en amont de la cage de laminoir (18), entre le dispositif (19) de déviation du feuillard et l'emprise de laminage (44), sous une traction du feuillard comprise entre 2,0 MPa et 15 MPa, de préférence entre 4,0 MPa et 8,0 MPa.

3. Procédé selon l'une quelconque des revendications précédentes, **caractérisé en ce que** l'on détecte, de préférence à proximité de l'endroit où la déviation du feuillard est effectuée sur le feuillard métallique, l'écart réel du feuillard métallique par rapport à la direction de défilement prédéterminée du feuillard et on régule en fonction de celui-ci la position d'organes de réglage du dispositif (19) de déviation du feuillard.

4. Procédé selon l'une quelconque des revendications précédentes, **caractérisé en ce que** l'on maintient le feuillard métallique (3) sous une précontrainte de traction du feuillard dans une région située en amont du dispositif (19) de déviation du feuillard.

5. Procédé selon la revendication 4, **caractérisé en ce que** l'on produit ou l'on règle la précontrainte de traction du feuillard au moyen du poids propre du feuillard métallique (3) suspendu dans une fosse à boucle (16).

6. Procédé selon la revendication 4, **caractérisé en ce que** l'on produit ou l'on règle la précontrainte de traction du feuillard au moyen d'une force de freinage agissant en sens contraire de la direction de défilement du feuillard (R).

7. Procédé selon l'une quelconque des revendications précédentes, **caractérisé en ce qu'**un accessoire de centrage de défilement du feuillard (46) agit avant ou après l'endroit de la déformation par laminage, en particulier lorsque la cage de laminoir (18) est ouverte, à une distance (B) de l'endroit où agit la déviation du feuillard, qui correspond à 1,0 fois à 10 fois la largeur du feuillard, de préférence à 1,5 fois à 5,0 fois la largeur du feuillard.

8. Dispositif de fabrication en continu d'un feuillard métallique laminé (1), en particulier d'un feuillard d'acier, se composant d'un dispositif de coulée de feuillard (5), de préférence d'une machine de coulée à deux cylindres (6), pour la production d'un feuillard métallique coulé (3) ayant une épaisseur de feuillard inférieure à 20 mm, de préférence comprise entre 1 mm et 12 mm, et d'au moins une cage de laminoir (18) qui suit, pour la déformation par laminage en ligne du feuillard métallique coulé non divisé, ainsi que d'un dispositif (19) de déviation du feuillard disposé entre le dispositif de coulée de feuillard (5) et la cage de laminoir (18), **caractérisé en ce que** le dispositif (19) de déviation du feuillard est disposé avant la cage de laminoir (18) à la distance (A) de 1,0 fois à 10,0 fois la largeur du feuillard, de préférence à la distance de 1,5 fois à 5,0 fois la largeur du feuillard, le dispositif (19) de déviation du feuillard est supporté sur des guides (29) et un dispositif de déplacement (30) pour le dispositif (19) de déviation du feuillard est disposé entre le dispositif (19) de déviation du feuillard et les guides (29) pour le réglage de la distance par rapport à la cage de laminoir (18).

9. Dispositif selon la revendication 8, **caractérisé en ce que** le dispositif (19) de déviation du feuillard est formé par un entraîneur à rouleaux multiples, de préférence par un entraîneur à deux rouleaux (27).

10. Dispositif selon la revendication 8 ou 9, **caractérisé en ce que** des moyens de transport du feuillard métallique (26) sont disposés dans le dispositif (19) de déviation du feuillard, de préférence les rouleaux entraîneurs (24, 25) d'un entraîneur à rouleaux multiples, qui coopèrent avec des dispositifs de réglage et de régulation (34) et au moyen desquels on peut prédéterminer le réglage d'une traction du feuillard entre 2,0 MPa et 15 MPa, de préférence entre 4,0 MPa et 8,0 MPa, entre le dispositif (19) de déviation du feuillard et la cage de laminoir (18) ou l'accessoire de centrage de défilement du feuillard (46) ou un autre groupe de la ligne de défilement du feuillard.

11. Dispositif selon l'une quelconque des revendications 8 à 10, **caractérisé en ce qu'**un dispositif (35) de mesure de la position du feuillard est associé au dispositif (19) de déviation du feuillard et **en ce que** des moyens de transport du feuillard métallique (26) sont disposés dans le dispositif (19) de déviation du feuillard, de préférence les rouleaux entraîneurs (24, 25) d'un entraîneur à rouleaux multiples, dans lequel au moins un des moyens de transport du feuillard métallique (26) est supporté en rotation dans un dispositif de support pivotant (33) et ceux-ci coopèrent avec des dispositifs de commande ou de régulation (34) pour influencer la direction de défilement du feuillard (R).

12. Dispositif selon la revendication 11, **caractérisé en ce que** le dispositif (19) de déviation du feuillard forme le dispositif de support pivotant (33) et celui-ci est supporté de manière déplaçable sur des guides (49) de préférence courbes et est relié à un entraînement de déplacement (51), de préférence un mécanisme à manivelle.

13. Dispositif selon l'une quelconque des revendications 8 à 12, **caractérisé en ce qu'**un dispositif (15) pour produire une précontrainte de traction dans le feuillard métallique (3) est disposé entre le dispositif de coulée de feuillard (5) et le dispositif (19) de déviation du feuillard.

14. Dispositif selon la revendication 13, **caractérisé en ce que** le dispositif (15) pour produire une précontrainte de traction dans le feuillard est formé par une fosse à boucle (16).

15. Dispositif selon la revendication 13, **caractérisé en ce que** le dispositif (15) pour produire une précontrainte de traction dans le feuillard est formé par un dispositif (20) de support du feuillard, de préférence horizontal et doté d'un moyen de friction, en particulier une table à rouleaux (21) avec des rouleaux de freinage (22).

16. Dispositif selon la revendication 15, **caractérisé en ce que** la longueur active (L) du dispositif de support du feuillard (20) vaut au moins 1,5 fois la largeur du feuillard, de préférence au moins 2,5 fois la largeur du feuillard.

17. Dispositif selon l'une quelconque des revendications 8 à 16, **caractérisé en ce qu'**un accessoire de centrage de défilement du feuillard (46), de préférence un entraîneur non orientable à deux ou à trois rouleaux, est disposé en aval de la cage de laminoir (18) ou entre le dispositif (19) de déviation du feuillard et la cage de laminoir (18).

18. Dispositif selon la revendication 17, **caractérisé en ce que** le dispositif (19) de déviation du feuillard et l'accessoire de centrage de défilement du feuillard (46) sont disposés à une distance (B) l'un de l'autre de 1,0 à 10,0 fois la largeur du feuillard, de préférence à une distance de 1,5 fois à 5,0 fois la largeur du feuillard.
